# EUROPÄISCHE PATENTSCHRIFT

(11) **EP 1 608 919 B1**
(45) Veröffentlichungstag und Bekanntmachung des Hinweises auf die Patenterteilung: **25.08.2010**
(21) Anmeldenummer: 04719441.0
(22) Anmeldetag: 11.03.2004
(51) Int. Cl.: F24H 9/20

(54) **DURCHLAUFERHITZER**
INSTANTANEOUS WATER HEATER
CHAUFFE-EAU INSTANTANE

(30) Priorität: 21.03.2003 DE 10312728
(43) Veröffentlichungstag der Anmeldung: 28.12.2005
(62) Teilanmeldung aus: 10162910.3
(73) Patentinhaber: BSH Bosch und Siemens Hausgeräte GmbH, 81739 München (DE)
(72) Erfinder: HELMINGER, Markus, 83313 Siegsdorf (DE); LINDERT, Christian, 83126 Flintsbach (DE)
(86) Internationale Anmeldenummer: PCT/EP2004/002545
(87) Internationale Veröffentlichungsnummer: WO 2004/083739

(56) Entgegenhaltungen:
- EP-A- 0 686 815
- DE-C- 4 106 273
- US-A- 4 762 980

## Beschreibung

Die Erfindung betrifft einen Durchlauferhitzer gemäß Oberbegriff des Anspruchs 1.

Bei in der Praxis bekannten Durchlauferhitzern mit elektronischer Steuerung werden Leistungsbauteile, wie Triacs, durch das zulaufende Kaltwasser an einer Kühlschnittstelle gekühlt, damit die Leistungsbauteile im Betrieb eine Temperaturgrenze von ca. 70°C nicht überschreiten. Die Kühlschnittstelle befindet sich an einer nur für Kühlzwecke vorgesehenen Kupferrohr-Schleife im Kaltwasserzulaufbereich, wobei der Leistungsbauteil mit einer federnden Klammer gegen eine flach gequetschte Kontaktfläche des Kupferrohres gedrückt wird. Da das Kupferrohr elektrisch leitet, benötigt der Leistungsbauteil einen direkten Erdungsanschluss. Dieses Bauprinzip erfordert viele Einzelteile, eine umständliche Verkabelung und die Erdung jedes Leistungsbauteils. Daraus resultiert ein hoher Herstellungs- und Montageaufwand. In der elektronischen Steuerung ist konventionell wenigstens eine Leiterplatte vorgesehen, an der gegebenenfalls weitere Bauteile der Steuerung angeordnet sind, und die mit eigenen Befestigungselementen, z.B. Schrauben, an dafür vorbereiteten Befestigungsstellen des Heizmoduls festgelegt wird. Im Betrieb wärmeabgebende Leistungsbauteile werden konventionell an der Kühlschnittstelle platziert, geerdet und mit der Steuerung verbunden. Deshalb erhöht die eigenständige Festlegung und Positionierung der Leiterplatte ebenfalls den Herstellungs- und Montageaufwand.

In diesem Zusammenhang beschreibt die US 4 726 980 ein gerät zum Erwärmen von Flüssigkeiten.

Der Erfindung liegt die Aufgabe zugrunde, einen Durchlauferhitzer der eingangs erwähnten Art zu schaffen, der sich mit verringertem Aufwand herstellen lässt. Die Aufgabe umfasst auch den Aufwand zur Erdung des gekühlten Leistungsbauteils oder gesonderte Befestigungseinrichtungen für die Leiterplatte zu vermeiden bzw. diese beiden Aspekte: Die gestellten Aufgabe wird durch die Merkmale des Anspruchs 1 gelöst.

Das keramische Kühlelement isoliert den Leistungsbauteil, z.B. einen Triac, elektrisch gegenüber dem Wasser, so dass die Kühlschnittstelle bzw. der Leistungsbauteil keine Erdung benötigt, und dennoch die Gerätesicherheit den Vorschriften entspricht. Das keramische Kühlelement überträgt effektiv Wärme bzw. Kälte, um den Leistungsbauteil zu kühlen. Zweckmäßig wird deshalb Keramikmaterial mit hohem thermischen Leitwert verwendet, das außerdem gute mechanische Eigenschaften hat, die die notwendige Ebenheit im Kontaktbereich des Bauteils gewährleisten, und auch den Befestigungskräften und thermischen Einflüssen im Betrieb widerstehen. Das Kühlelement kann relativ klein sein, so dass sich die Kühlschnittstelle ohne Mehraufwand sogar weitgehend innerhalb eines gegebenen Kaltwasserzulaufbereiches anordnen lässt. Das keramische Kühlelement wird zweckmäßig zur Kühlung eines Leistungsbauteils eingesetzt, der mit einem Halteelement federnd gegen das Kühlelement gedrückt wird, wobei das Halteelement auch eine ggfs. den Leistungsbauteil tragende Leiterplatte der elektronischen Steuerung am Heizmodul festlegen kann. Jedoch lässt sich das keramische Kühlelement auch gewinnbringend verwenden, wenn die Leiterplatte auf herkömmliche Weise am Heizmodul festgelegt wird.

Bei einer zweckmäßigen Ausführungsform wird das keramische Kühlelement zwischen der Außenseite des Heizmoduls und dem Kaltwasserzulaufbereich im Heizmodul wasserdicht eingesetzt. Zum Eingliedern der Kühlschnittstelle in den Heizmodul sind dadurch nur geringfügige Modifikationen im Zulaufbereich erforderlich. Für die Eingliederung des keramischen Kühlelementes bei oder nach der Formung des Heizmoduls bzw. eines Heizmodul-Bauteils gibt es beispielsweise verschiedene Möglichkeiten. Eine Möglichkeit wäre direktes Umspritzen beim Spritzgussprozess. Technisch einfach könnte das Kühlelement auch nachträglich durch Einpressen, Schweißen, Kleben oder Verrasten eingesetzt werden. Dabei könnte ein Dichtelement, z.B. ein O-Ring, mit eingebaut werden.

Zweckmäßig wird der Leistungsbauteil durch ein federndes Halteelement in Kühlkontakt mit dem Kühlelement gehalten. Das Halteelement könnte mit herangezogen werden, um auch das nur lose angebrachte Kühlelement wasserdicht festzulegen. Einer Lösung, bei der das Kühlelement für sich wasserdicht festgelegt ist und seine freiliegende Kontaktfläche zum Aufliegen des Leistungsbauteils gut zugänglich präsentiert, ist der Vorzug zu geben.

Ein plättchen-, scheiben- oder kappenförmiges keramisches Kühlelement ist kostengünstig und mit hoher Formtreue und Maßgenauigkeit herstellbar. Diese geometrischen Formen bieten auch ausreichende Gestaltfestigkeit, damit das Kühlelement der mechanischen, thermischen und der hydraulischen Belastung problemlos gewachsen ist. Die Kappenform präsentiert die Kontaktfläche für den Leistungsbauteil gut zugänglich. Im Kappenrandbereich liegt genügend Angriffsfläche zum Fixieren und/oder Abdichten vor.

Zur Optimierung der Kühlwirkung ist zweckmäßig, wenn das Kühlelement im Wesentlichen senkrecht zur Zuströmrichtung des Kaltwassers zur Kühlschnittstelle angeordnet ist. Dadurch lässt sich ein effektiver Wärmetransfer vom Kühlelement ins Wasser erreichen. Die Anströmfläche des Kühlelementes könnte strömungsgünstig gestaltet sein, z.B. konkav, um die Gefahr unerwünschter Turbulenzen zu reduzieren. Es wäre auch möglich, die Anströmfläche so zu strukturieren, dass die mit dem Wasserstrom in Kontakt kommende Oberfläche vergrößert wird, z.B. durch Rippen, die auch zur Strömungsführung beitragen können.

Bei einer bevorzugten Ausführungsform ist am Heizmodul ein eine Öffnung aufweisender Wasserdom angeordnet, der einen Zulaufkanal und einen Ablaufkanal enthält. Die Kanäle können sich am Kühlelement vereinigen. Das keramische Kühlelement ist wasserdicht in der Öffnung angeordnet. Der Wasserdom bedeutet nur eine geringfügige Modifizierung des Kaltwasserzulaufbereiches des Heizmoduls. Der Wasserdom lässt sich aus dem Material des Heizmoduls und/oder des Kaltwasserzulaufbereichs problemlos formen, und ermöglicht es, das eingesetzte Kühlelement exponiert dort zu platzieren, wo der Leistungsbauteil gut montierbar ist. Zweckmäßig befindet sich der Wasserdom in der Bauteilgruppe der elektronischen Steuerung, oder umgekehrt.

Zweckmäßig ist im Wasserdom eine Überlaufschwelle vorgesehen, zu der Strömungsleitflächen führen, die das zulaufende Kaltwasser im Wesentlichen senkrecht auf die Anströmfläche des Kühlelementes bringen und das abströmende Wasser möglichst schnell abführen, um entlang der Anströmfläche eine für den Kühleffekt günstige, intensive Strömungsdynamik zu erzwingen.

Am Wasserdom sind zweckmäßig außen Widerlager, beispielsweise Steckschächte, für die Halteschenkel des Halteelements angeformt. Dort gibt es eine günstige Haltetiefe für die Federklammer.

Die Widerlager für das Halteelement nahe der Kühlschnittstelle sind auch zweckmäßig, wenn das Halteelement nicht nur zum Anpressen des Leistungsbauteils an das Kühlelement verwendet wird, sondern auch zum zumindest teilweisen Festlegen der Leiterplatte der elektronischen Steuerung am Heizmodul. Zusätzlich können am Heizmodul Positionierelemente für die Leiterplatte angeformt sein, die unter der Haltekraft des Halteelements die Positionierung und den Sitz der Leiterplatte verbessern. Das Halteelement kann in diesem Fall den Leistungsbauteil, der zweckmäßig an der Leiterplatte direkt montiert ist, mittelbar über die Leiterplatte an das Kühlelement anpressen.

Unabhängig davon, ob das Halteelement nur zum Anpressen des Leistungsbauteils an das Kühlelement oder auch zum zumindest teilweisen Festlegen der Leiterplatte am Heizmodul verwendet wird, lässt sich dasselbe Halteelement verwenden, z.B. eine U-förmige Federklammer. Im Hinblick darauf, dass die Leiterplatte großflächiger und schwerer sein kann als der Leistungsbauteil, wäre es zum Festlegen der Leiterplatte möglich, ein größeres und/oder stärkeres Halteelement mit einer anderen Form zu verwenden.

Eine gute federnde Anpresswirkung für den Leistungsbauteil und/oder die Leiterplatte lässt sich erzielen, wenn das als U-Federklammer ausgebildete Halteelement im Quersteg abwechselnd ein- und auswärts gebogen ist.

In den Halteschenkeln können längsverlaufende Versteifungssicken geformt sein, die, vorzugsweise, z.B. bei der Montage der Federklammer ein ungewolltes Ausknicken oder Verwinden der Halteschenkel ausschließen.

Typischerweise ist der zu kühlende Leistungsbauteil ein Triac-Schaltglied, das im Betrieb des Durchlauferhitzers Wärme generiert und mittels des keramischen Kühlelementes vom zulaufenden Kaltwasser gekühlt wird.

Anhand der Zeichnung werden Ausführungsformen des Erfindungsgegenstandes erläutert. Es zeigen:
- Fig. 1: einen schematischen Schnitt eines Teils eines Durchlauferhitzers, und
- Fig. 2: perspektivisch einen Ausschnitt aus Fig. 1.

Von einem Durchlauferhitzer D mit elektronischer Regelung oder Steuerung S, ist in Fig. 1 im Schnitt ein Teil eines Heizmoduls M gezeigt, der aus zwei miteinander verbundenen Modul-Formteilen 1, 2 (beispielsweise Spritzguss-Formteilen) besteht. Der Heizmodul M wird in Betriebslage des Durchlauferhitzers D von einer gestrichelt angedeuteten Haube F abgedeckt. Der Heizmodul M ist an nicht gezeigte Wasserzu- und - abläufe und elektrisch an das Stromnetz angeschlossen.

Die elektronische Steuerung S für wenigstens ein nicht gezeigtes Heizelement im Heizmodul weist eine Leiterplatte P mit daran montierten Bauteilen und wenigstens einen elektronischen Leistungsbauteil B auf, der in Fig. 1 an der Leiterplatte P montiert ist. Bei dem Leistungsbauteil B handelt es sich beispielsweise um ein Triac-Schaltglied, das im Betrieb des Durchlauferhitzers D Wärme generiert und einer Kühlung bedarf. Aus diesem Grund ist der Leistungsbauteil B an einer Kühlschnittstelle K mit dem Kaltwasserzulauf des Heizmoduls M platziert. Der Leistungsbauteil B ist mittels wenigstens eines Halteelementes H in Anlage an einem keramischen Kühlelement E gehalten, das an der Kühlschnittstelle K den Leistungsbauteil B elektrisch gegenüber dem Wasser isoliert und einen Wärmeübertragungskörper zum Wasser bildet.

Bei der gezeigten Ausführungsform beaufschlagt das Halteelement H die Leiterplatte P, um den Leistungsbauteil B mittelbar über die Leiterplatte P in Anlage am Kühlelement E zu halten. Das Halteelement H dient hier gleichzeitig zum Festlegen der Leiterplatte P am Heizmodul M.

Bei einer nicht gezeigten Alternative könnte das Halteelement H den getrennt von der Leiterplatte P angeordneten Leistungsbauteil B direkt beaufschlagen und in Anlage am Kühlelement E halten. Die Leiterplatte P wäre dann anders angebracht.

Die Heizmodul-Formteile 1, 2 begrenzen einen innenliegenden Kaltwasser-Zulaufkanal 3, in dem das Kaltwasser vor dem Aufheizen in Richtung des Pfeiles R strömt. Das Kaltwasser kommt aus einem in den Formteil 1 vorzugsweise einstückig eingeformten Wasserdom 4, der eine Öffnung 5 besitzt, in die das keramische Kühlelement E wasserdicht eingesetzt ist, beispielsweise mittels eines O-Ringes 13. Der Rand der Öffnung 5 ist beispielsweise plastisch verformt oder umgebördelt, um das Kühlelement E dicht festzulegen. Alternativ ist es denkbar, das Kühlelement E einzukleben oder bereits beim Formen des Formteils 1 mit einzuformen, z.B. zu umspritzen. Als weitere Alternative könnte das Kühlelement E auch nur durch den Haltedruck des Halteelements H in Dichtschluss gehalten sein.

Im Wasserdom 4 ist ein beispielsweise an den nicht gezeigten Kaltwasserzulauf angeschlossener Zulaufkanal 6 geformt, der von einem Ablaufkanal 9 durch eine Trennwand 7 getrennt ist, die an einer oben liegenden Überlaufschwelle 8 im Abstand vom keramischen Kühlelement E endet. Zumindest die Trennwand 7 bildet im Wesentlichen senkrecht gegen das Kühlelement E orientierte Strömungsleitflächen, damit die durch den Bogenpfeil Z angedeutete Kaltwasserströmung das Kühlelement E möglichst intensiv und verwirbelungsarm beaufschlagt (s. Fig. 2).

Bei der gezeigten Ausführungsform sind nahe des Wasserdoms 4 am Formteil 1 Widerlager 10, z.B. Steckschächte, für das Haltelement H vorgesehen, in denen das Haltelement H in der in Fig. 1 gezeigten Betriebslage verankert ist.. Zur zusätzlichen Festlegung der Leiterplatte P können weiteren Positionierelemente 11, z.B. Stützfüße am Formteil 1, vorgesehen sein, auf denen die Leiterplatte P unter der Haltekraft des Halteelementes H aufsitzt, und die, vorzugsweise, zumindest zwei Ecken der Leiterplatte P auch seitlich umfassen. Die Positionierelemente 11 können Tiefenanschläge 12 zur Sicherung der Leiterplatte P besitzen.

Bei der dargestellten Montageweise ist der Leistungsbauteil B elektrisch gegenüber dem Wasser isoliert, und benötigt das zulaufende Kaltwasser im Heizmodul M an der Schnittstelle K keine metallische Verrohrung, so dass der Leistungsbauteil B nicht separat geerdet zu werden braucht. Die Leiterplatte P wird üblicherweise ohnedies geerdet.

Fig. 2 verdeutlicht in vergrößertem Maßstab, wie das als eine Kappe 14 ausgebildete keramische Kühlelement E mit seinem unteren, verbreiterten Kappenrand auf dem O-Ring 13 aufliegt, der in eine Fassung der Öffnung 5 eingelegt ist. Das Kühlelement E kann, wie erwähnt, beispielsweise durch Umbördeln des Öffnungsrandes oder Umspritzen, Kleben, und ähnlichen Verbindungsarten in seiner gezeigten Abdichtlage festgelegt sein. Es ist allerdings auch möglich, nur die Haltekraft des Halteelementes H zum Herstellen des Dichtflusses für das Kühlelement E zu verwenden.

Abweichend von der Kappenform könnte das Kühlelement auch ein Plättchen oder eine Scheibe aus keramischem Material mit guter Wärmeleitfähigkeit sein. Die freiliegende Oberseite des Kühlelementes E bildet in Fig. 2 eine ebene Kontaktfläche 15 für den Leistungsbauteil B, während die Innen- oder Unterseite der Kappe 14 eine hier beispielsweise topfförmige Anströmfläche 16 für das Kaltwasser aus dem Zulaufkanal 6 bildet. Die Überlaufschwelle 8 liegt der Anströmfläche 16 mit einem Abstand gegenüber, der so gewählt wird, dass entlang der Anströmfläche 16 für eine effiziente Wärmeabfuhr optimale Strömungsverhältnisse vorliegen.

Das Haltelement H ist eine U-förmiger Federklammer mit einem Quersteg 17 und z.B. zwei Halteschenkeln 19. Der Quersteg 17 hat im Hinblick auf eine wünschenswerte Federwirkung mehrere abwechselnde Umbiegungen 18. An den Halteschenkeln 19 sind beispielsweise sägezahnartige Verriegelungsvorsprünge 20 geformt, die sich in den Widerlagern 10 selbsttätig verankern, ggfs. sind auch die Widerlager 10 innen gezahnt. Längsverlaufende Versteifungssicken 21 erhöhen die Gestaltfestigkeit der Halteschenkel 19. Das Haltelement H der Fig. 1 und 2 ist zweckmäßig ein Blechstanzbiegeteil aus einem geeigneten Metall. Alternativ könnte das Halteelement auch ein Kunststoffformteil oder ein Verbundteil sein.

## Patentansprüche

1. Durchlauferhitzer (D), insbesondere Shower-Heater, mit einer elektronischen Steuerung (S) für einen Heizmodul (M), wobei am Heizmodul (M) wenigstens ein elektronischer Leistungsbauteil (B) an einer Kühlschnittstelle (K) mit dem Kaltwasserzulauf (Z) platziert und ggfs. eine Leiterplatte (P) festgelegt sind, **dadurch gekennzeichnet, dass** an der Kühlschnittstelle (K) ein keramisches Kühlelement (E) vorgesehen ist, das den Leistungsbauteil (B) elektrisch isolierend und physikalisch vom Kaltwasser trennt, und dass der Leistungsbauteil (B) ungeerdet kontaktiert ist.

2. Durchlauferhitzer nach Anspruch 1, **dadurch gekennzeichnet, dass** das keramische Kühlelement (E) zwischen der Außenseite des Heizmoduls (M) und dem Kaltwasserzulauf (Z) wasserdicht eingesetzt ist.

3. Durchlauferhitzer nach Anspruch 1, **dadurch gekennzeichnet, dass** das keramische Kühlelement (E) bei oder nach der Formung des Heizmoduls (M) bzw. eines Heizmodul-Bauteils (1, 2) eingesetzt ist.

4. Durchlauferhitzer nach Anspruch 1, **dadurch gekennzeichnet, dass** der Leistungsbauteil (B) durch ein, vorzugsweise federndes, Halteelement (H) in Kühlkontakt mit dem keramischen Kühlelement (E) gehalten ist, und dass, vorzugsweise, das keramische Kühlelement (E) ebenfalls mittels des Halteelements (H) wasserdicht festgelegt ist.

5. Durchlauferhitzer nach Anspruch 2, **dadurch gekennzeichnet, dass** das keramische Kühlelement (E) durch wenigstens einen O-Ring (13) abgedichtet ist.

6. Durchlauferhitzer nach Anspruch 1, **dadurch gekennzeichnet, dass** das keramische Kühlelement (E) ein Plättchen, eine Scheibe oder eine Kappe (14) mit einer, vorzugsweise ebenen und/oder geglätteten, Kontaktfläche (15) für den Leistungsbauteil (B) und einer Anströmfläche (16) für Kaltwasser ist.

7. Durchlauferhitzer nach Anspruch 1, **dadurch gekennzeichnet, dass** das keramische Kühlelement (E) im Wesentlichen senkrecht zur Zuströmrichtung des Kaltwassers zur Kühlschnittstelle (K) angeordnet ist.

8. Durchlauferhitzer nach Anspruch 1, **dadurch gekennzeichnet, dass** am Heizmodul (M) im Kaltwasserzulaufbereich (Z) ein eine Öffnung (5) aufweisender Wasserdom (4) vorgesehen ist, der einen Zulaufkanal (6) zu und einen Ablaufkanal (9) von der Öffnung (5) enthält, und dass das keramische Kühlelement (E) in der Öffnung (5) abgedichtet angeordnet ist, wobei, vorzugsweise, die Kontaktfläche (5) aus der Öffnung (5) vorsteht.

9. Durchlauferhitzer nach Anspruch 8, **dadurch gekennzeichnet, dass** im Wasserdom (4) zwischen den Kanälen (6, 9) eine im Abstand von der Anströmfläche (16) des Kühlelements (E) liegende Überlaufschwelle (8) vorgesehen ist, zu der, vorzugsweise, im Wesentlichen senkrecht zur Anströmfläche (16) orientierte Strömungsleitflächen führen.

10. Durchlauferhitzer nach Anspruch 4, **dadurch gekennzeichnet, dass** das Halteelement (H) eine annähernd U-förmige Federklammer, vorzugsweise als Blechstanz-Biegeteil oder Bandmaterial-Biegeteil, mit mindestens zwei sägezahnartige Vorsprünge (20) tragenden Halteschenkeln (19) und einem, vorzugsweise federnd ausgebildeten, Quersteg (17) ist, der mittelbar oder unmittelbar auf den Leistungsbauteil (B) auflegbar ist.

11. Durchlauferhitzer nach den Ansprüchen 8 und 10, **dadurch gekennzeichnet, dass** nahe des Wasserdoms (4) am Heizmodul (M), vorzugsweise als Steckschächte (10) ausgebildete, Widerlager für die Halteschenkel (19) der Federklammer (14) angeformt sind.

12. Durchlauferhitzer nach wenigstens einem der vorhergehenden Ansprüche, **dadurch gekennzeichnet, dass** der Leistungsbauteil (B) ein Triac-Schaltglied ist.

## Claims

1. Throughflow heater (D), particularly shower heater, with an electronic control (S) for a heating module (M), wherein at least one electronic power component (B), which is placed at a cooling interface (K) with the cold water feed (Z), and optionally a circuitboard (P) are fixed to the heating module (M), **characterised in that** a ceramic cooling element (E), which electrically insulates the power component (B) and physically separates it from the cold water, is provided at the cooling interface (K) and that contact is made with the power component (B) without earthing.

2. Throughflow heater according to claim 1, **characterised in that** the ceramic cooling element (E) is water-tightly inserted between the outer side of the heating module (M) and the cold water feed (Z).

3. Throughflow heater according to claim 1, **characterised in that** the ceramic cooling element (E) is inserted at the time of or after formation of the heating module (M) or of a heating module component (1, 2).

4. Throughflow heater according to claim 1, **characterised in that** the power component (B) is held in cooling contact with the ceramic cooling element (E) by a, preferably resilient, holding element (H) and that the ceramic cooling element (E) is preferably similarly water-tightly fixed in place by means of the holding element (H).

5. Throughflow heater according to claim 2, **characterised in that** the ceramic cooling element (E) is sealed by at least one O-ring (13).

6. Throughflow heater according to claim 1, **characterised in that** the ceramic cooling element (E) is a platelet, a wafer or a cap (14) with a, preferably planar and/or smoothed, contact surface (15) for the power component (B) and an incident flow surface (16) for cold water.

7. Throughflow heater according to claim 1, **characterised in that** the ceramic cooling element (E) is arranged substantially perpendicularly to the inflow direction of the cold water to the cooling interface (K).

8. Throughflow heater according to claim 1, **characterised in that** provided at the heating module (M) in the cold water feed region (Z) is a water dome (4) which has an opening (5) and includes a feed channel (6) to and a discharge channel (9) from the opening (5) and that the ceramic cooling element (E) is sealingly arranged in the opening (5), wherein the contact surface (5) preferably protrudes from the opening (5).

9. Throughflow heater according to claim 8, **characterised in that** provided in the water dome (4) between the channels (6, 9) is an overflow threshold (8) which lies at a spacing from the incident flow surface (16) of the cooling element (E) and which leads to the flow guide surfaces preferably oriented substantially perpendicularly to the incident flow surface (16).

10. Throughflow heater according to claim 4, **characterised in that** the holding element (H) is an approximately U-shaped spring clip, preferably as a punched and bent sheet metal part or bent strip material part with at least two holding limbs (19), which carry sawtooth-like projections (20), and a transverse web (17), which is preferably of resilient construction and which can be placed indirectly or directly on the power component (B).

11. Throughflow heater according to claims 8 and 10, **characterised in that** counter-bearings, which are preferably constructed as plug shanks (10), for the holding limbs (19) of the spring clip (14) are formed on the heating module (M) near the water dome (4).

12. Throughflow heater according to at least one of the preceding claims, **characterised in that** the power component (B) is a triac switching element.

## Revendications

1. Chauffe-eau instantané (D), notamment chauffage de douche, comprenant une commande électronique (S) pour un module de chauffage (M), au moins un composant de puissance électronique (B) étant placé sur le module de chauffage (M) à une interface de refroidissement (K) avec l'amenée d'eau froide (Z), et, le cas échéant, une plaque à circuit imprimé (P) y étant fixée, **caractérisé en ce qu'**un élément de refroidissement céramique (E) est ménagé sur l'interface de refroidissement (K), lequel élément de refroidissement sépare physiquement le composant de puissance (B) de l'eau froide en l'isolant électriquement, et **en ce que** le composant de puissance (B) est mis en contact sans être mis à la terre.

2. Chauffe-eau instantané selon la revendication 1, **caractérisé en ce que** l'élément de refroidissement céramique (E) est inséré de manière étanche à l'eau entre le côté extérieur du module de chauffage (M) et l'amenée d'eau froide (Z).

3. Chauffe-eau instantané selon la revendication 1, **caractérisé en ce que** l'élément de refroidissement céramique (E) est inséré lors du formage ou après le formage du module de chauffage (M) resp. d'un composant de module de chauffage (1, 2).

4. Chauffe-eau instantané selon la revendication 1, **caractérisé en ce que** le composant de puissance (B) est maintenu en contact de refroidissement avec l'élément de refroidissement céramique (E) au moyen d'un élément de maintien (H), de préférence élastique, et **en ce que** de préférence l'élément de refroidissement céramique (E) est fixé de manière étanche à l'eau également au moyen de l'élément de maintien (H).

5. Chauffe-eau instantané selon la revendication 2, **caractérisé en ce que** l'élément de refroidissement céramique (E) est rendu étanche au moyen d'au moins un joint torique (13).

6. Chauffe-eau instantané selon la revendication 1, **caractérisé en ce que** l'élément de refroidissement céramique (E) est une plaquette, une rondelle ou un capuchon (14) comprenant une surface de contact (15), de préférence plane et/ou lissée, pour le composant de puissance (B) et une surface d'écoulement (16) pour l'eau froide.

7. Chauffe-eau instantané selon la revendication 1, **caractérisé en ce que** l'élément de refroidissement céramique (E) est disposé essentiellement perpendiculairement au sens d'afflux de l'eau froide vers l'interface de refroidissement (K).

8. Chauffe-eau instantané selon la revendication 1, **caractérisé en ce qu'**un dôme d'eau (4) présentant une ouverture (5) est ménagé sur le module de chauffage (M) dans la partie d'entrée de l'eau froide (Z), ce dôme d'eau contenant un canal d'admission (6) vers l'ouverture (5) et un canal de sortie (9) de l'ouverture (5), et **en ce que** l'élément de refroidissement céramique (E) est disposé de manière étanchéifiée dans l'ouverture (5), de préférence la surface de contact (5) dépassant de l'ouverture (5).

9. Chauffe-eau instantané selon la revendication 8, **caractérisé en ce qu'**un seuil de déversement (8) situé à distance de la surface d'écoulement (16) de l'élément de refroidissement (E) est ménagé dans le dôme d'eau (4) entre les canaux (6, 9), vers lequel seuil de déversement conduisent de préférence des surfaces de guidage de flux orientées essentiellement perpendiculairement à la surface d'écoulement (16).

10. Chauffe-eau instantané selon la revendication 4, **caractérisé en ce que** l'élément de maintien (H) est une pince à ressort approximativement en forme de U, de préférence en tant que pièce estampée pliée en tôle ou pièce pliée en feuillard, comprenant au moins deux côtés de maintien (19), portant des saillies (20) semblables à des dents de scie, et une nervure transversale (17), réalisée de préférence de manière élastique, qui peut être posée indirectement ou directement sur le composant de puissance (B).

11. Chauffe-eau instantané selon les revendications 8 et 10, **caractérisé en ce qu'**à proximité du dôme d'eau (4) sur le module de chauffage (M), des contreforts réalisés de préférence en tant que puits à enficher (10) sont formés pour les côtés de maintien (19) de la pince à ressort (14).

12. Chauffe-eau instantané selon au moins une des revendications précédentes, **caractérisé en ce que** le composant de puissance (B) est un nombre de commutation à triac.
